# EUROPÄISCHE PATENTSCHRIFT

(11) **EP 3 134 187 B1**
(45) Veröffentlichungstag und Bekanntmachung des Hinweises auf die Patenterteilung: **31.01.2018**
(21) Anmeldenummer: 15710744.2
(22) Anmeldetag: 11.03.2015
(51) Int. Cl.: A62C 37/11, A62C 35/10, A62C 13/62

(54) **KOMPAKTE MINIATUR-FEUERLÖSCH- BZW. BRANDSCHUTZEINRICHTUNG**
COMPACT MINIATURE FIRE-EXTINGUISHING AND/OR FIRE-PROTECTION DEVICE
DISPOSITIF D'EXTINCTION D'INCENDIE ET/OU DE PROTECTION CONTRE LES INCENDIES MINIATURE ET COMPACT

(30) Priorität: 22.04.2014 DE 202014101880 U
(43) Veröffentlichungstag der Anmeldung: 01.03.2017
(73) Patentinhaber: Job Lizenz GmbH & Co. KG, 22926 Ahrensburg (DE)
(72) Erfinder: KLUG, Rüdiger, 22926 Ahrensburg (DE); MÜLLER, Bodo, 25436 Tornesch (DE); TESCHNER, Jürgen, 22339 Hamburg (DE)
(74) Vertreter: Raffay & Fleck
(86) Internationale Anmeldenummer: PCT/EP2015/055039
(87) Internationale Veröffentlichungsnummer: WO 2015/161955

(56) Entgegenhaltungen:
- EP-A1- 0 630 663
- EP-A2- 1 905 485
- DE-B3- 10 242 056

## Beschreibung

### Technisches Gebiet

Die Erfindung betrifft ein passiv thermisch gesteuertes Auslöseventil mit den Merkmalen des Anspruches 1. Sie betrifft ferner eine mit einem solchen Auslöseventil versehene Feuerlösch- und/oder Brandschutzeinrichtung.

### Stand der Technik

Es ist bereits seit langem bekannt, Löscheinrichtungen bzw. Brandschutzeinrichtungen vorzusehen, die im Falle eines Ansteigens der Umgebungstemperatur über ein normales und tolerierbares Maß hinaus vermittels thermischer Auslöseelemente auslösen und ein Löschmedium für das Löschen eines Feuers bzw. für einen Brandschutz freisetzen. Nachdem solche Einrichtungen bereits seit langem für den Schutz großflächiger Areale bekannt sind, insbesondere in Form von Sprinkleranlagen in Innenräumen von Gebäuden, z.B. Büroräumen, Wohnräumen, überdachten Garagen oder dgl., gibt es seit geraumer Zeit auch vermehrt Überlegungen und Ansätze, entsprechende Feuerlösch- und/oder Brandschutzeinrichtungen für die Absicherung von kleiner bemessenen Räumen und Volumina einzusetzen.

So beschreibt beispielsweise die DE 10 2009 023 422 A1 eine in einem Gehäuse eingefasste elektrische Bauteilkomponente, die in einem Ausführungsbeispiel eine elektrische Leseleuchte zur Anordnung in einem Flugzeug umfasst, bei der wegen einer besonderen Brandgefahr dieser elektrischen Komponente innerhalb des Gehäuses eine miniaturisierte Löschvorrichtung angeordnet ist, die geeignet ist, einen innerhalb des Gehäuses entstehenden Brand durch Freisetzung eines Löschmediums zu löschen bzw. zu verhindern. Für das Auslösen dieser Löschvorrichtung ist ein thermischer Sensor vorgeschlagen, bei dem es sich beispielsweise um ein Bimetall oder ein Memory-Metall handeln kann. Als Vorteil dieser Sensorkomponenten wird die Möglichkeit erwähnt, hier eine passive, insbesondere stromlose Überwachung der umgebenden Temperatur zu ermöglichen. Eine genauere Beschreibung der Art und Weise, wie die in der DE 10 2009 023 422 A1 beschriebene Miniaturlöschvorrichtung aufgebaut ist, ist dort nicht gegeben.

Ein weiteres Beispiel für das Vorsehen lokal konzentrierter Löschkapazitäten in brandgefährdeten Bereichen von eng begrenzten Räumen ist in der DE 10 2011 087 608 B3 beschrieben. Dort offenbart ist ein Wäschetrockner, der mit einem passiven Löschsystem ausgestattet ist. Bei dem dort vorgestellten passiven Löschsystem ist ein Löschmittelreservoir in Form eines zentral angeordneten Behälters vorgesehen, von dem aus Löschmittelleitungen zu verschiedenen neuralgischen und brandgefährdeten Punkten verlegt sind. Diese Löschmittelleitungen sind mit thermisch auslösenden Ventilen verschlossen, so dass im Falle eines Brandes an einem der neuralgischen Orte das dortige Ventil öffnet, das Löschmedium aus dem zentral angeordneten Behälter über die zugeordnete Löschmittelleitung dem potentiellen Brandherd zugeführt werden und dort ausströmen kann. Als Beispiele für thermische Auslöseelemente der thermisch auslösenden Ventile sind in dieser Druckschrift sogenannte Thermo-Bulbs genannt, bei denen es sich um beidseitig verschlossene, röhrchenartige Glasgefäße handelt, die mit einer thermischen Auslöseflüssigkeit gefüllt sind, die sich bei Erreichen bzw. Überschreiten einer vorgegebenen Auslösetemperatur in einer Weise ausdehnt, dass sie durch den aufgebauten Druck die Wandung des Glasgefäßes bersten lässt, damit das thermische Auslöseelement zerstört und eine Freigabe des Ventils bewirkt.

Ein ähnliches thermisches Auslöseelement als Bestandteil einer Ventilanordnung ist in der DE 199 11 530 C2 gezeigt, wobei in einem Ausführungsbeispiel, wie es dort in der Fig. 4 gezeigt ist, das Auslöseventil ein Perforationselement in Form einer Hohlnadel aufweist, welche Hohlnadel an einem Auslöseteil angeordnet ist. Das Auslöseteil wird von einem thermischen Auslöseelement, auch hier wieder eine sogenannte Thermo-Bulb, in einer Bereitschaftsstellung gehalten, ist durch eine Spiralfeder in Richtung einer Auslösestellung vorgespannt, in die es verfährt und dabei die Hohlnadel vorantreibt, wenn das thermische Auslöseelement auslöst (die Thermo-Bulb zerbirst). In dieser Auslösestellung perforiert und durchsticht die Hohlnadel eine Verschlussmembran, die einen Überströmkanal verschließt. Das hier gezeigte thermische Auslöseventil ist im Zusammenhang mit einer Verwendung als Sicherheitsventil für einen Druckgasbehälter beschrieben, welches im Falle einer ein kritisches Maß übersteigenden Auslösetemperatur eine Notöffnung zum Ausströmen des Druckgases freigibt, um den unter Druck stehenden und mit einem ggf. brennbaren Gas befüllten Behälter zu entlasten und somit eine Feuer- bzw. Explosionsgefahr zu bannen. Grundsätzlich kann das in der DE 199 11 530 C2 gezeigte Ventil aber auch als Auslöseventil für eine Feuerlösch- und/oder Brandschutzeinrichtung gedacht werden, bei der anstelle eines unter Druck stehenden brennbaren Druckgases in dem Überströmkanal ein komprimiertes Löschmedium ansteht.

In der EP 2 332 616 A1 ist schließlich eine weitere Möglichkeit für den Brandschutz elektrischer Geräte beschrieben. Bei der dort aufgezeigten Lösung ist in einem Gehäuseteil ein Reservoir bzw. Vorratsbehälter für ein Löschmedium integriert, wobei der Vorratsbehälter so konzipiert ist, dass er bei Übersteigen einer kritischen Temperatur Öffnungen freigibt, z.B. durch Schmelzen entsprechenden Materials einer Wandung, durch welche Öffnung dann das in dem Vorratsbehälter angeordnete Löschmittel, z.B. C6-Fluoroketon, freigesetzt wird.

In der US 7,703,640 B1 ist ein thermisch auslösendes Ablassventil beschrieben, welches auf unter Druck stehende Gasbehälter aufgesetzt wird, um diese bei Überhitzung zu öffnen und so das in dem Behälter enthaltene Gas abzulassen und ein Bersten des Gasbehälter zu verhindern. Eine Feuerlösch- oder Brandschutzeinrichtung ist in dieser Schrift nicht offenbart.

Aus der DE 102 42 056 B3 ist ein thermo-pneumatisches Auslöseelement bekannt. Erkennbar besteht hier also ein erhöhter Bedarf nach miniaturisierten Feuerlösch- und/oder Brandschutzeinrichtungen, mit denen gezielt entsprechend abgegrenzte Volumina, die einem erhöhten Brandrisiko unterliegen, ausgestattet und geschützt werden können. Dies gilt beispielsweise für besondere Bereiche von und in Haushaltsgeräten, z.B. solche Bereiche, in denen Wärme produzierende Elektronikkomponenten angeordnet sind (z.B. Schalt- und Bedientafeln mit ihrem Gehäuse) oder aber Bereiche, in denen entsprechende Geräte selbst Prozesswärme produzieren, wie dies beispielsweise bei Wäschetrocknern der Fall ist. Insbesondere besteht hier ein Bedarf, eine als eigenständiges Element und Bauteil ausgebildete Feuerlösch- und/oder Brandschutzeinrichtung anzugeben, die kompakt dimensionierbar und als eigenständiges Element in vielen Anwendungen flexibel und autark in eine entsprechend gefährdete Zone bzw. in ein entsprechend brandgefährdetes Volumen einsetzbar ist und die unmittelbar am Einsatzort im Falle eines Auslösens eine an das Volumen des Kompartimentes, in dem sie angeordnet ist, angepasste Menge eines Löschmediums freisetzen kann, um so einen Brand zu verhindern, einen ggf. bereits aufgetretenen lokalen Brand zu löschen und eine weitere Ausbreitung des Brandes zu verhindern, andererseits aber auch auszuschließen, dass weitere Elemente und Teile von z.B. einem größeren Haushaltsgerät oder aber einer komplexeren Konstruktion, wie z.B. eines ganzen Flugzeuges, durch den Einsatz des Löschmittels bzw. des Löschmediums Schaden nehmen.

Hier ein für den Einsatz in einer solchen Feuerlösch- und/oder Brandschutzeinrichtung geeignetes passiv thermisch gesteuertes Auslöseventil bereitzustellen, ist Aufgabe der Erfindung. Mit einem weiteren Aspekt ist es Aufgabe der Erfindung, eine entsprechende Feuerlösch- und/oder Brandschutzeinrichtung anzugeben.

Diese Aufgabe wird hinsichtlich des anzugebenden passiv thermisch gesteuerten Auslöseventils gelöst durch ein solches mit den Merkmalen des Anspruchs 1. Vorteilhafte Weiterbildungen sind in den abhängigen Ansprüchen 2 bis 15 angegeben. Eine Feuerlösch- und/oder Brandschutzeinrichtung, welche die oben geschilderte Aufgabe löst, ist in Anspruch 16 gekennzeichnet. Vorteilhafte Weiterbildungen zu einem solchen Auslöseventil sind in den abhängigen Ansprüchen 17 bis 20 bestimmt.

Zunächst wird mit der Erfindung also ein passiv thermisch gesteuertes Auslöseventil angegeben, welches folgende Elemente aufweist:
- ein Lagerteil,
- ein relativ zu dem Lagerteil zwischen einer Bereitschaftsstellung und einer Auslösestellung bewegbares Auslöseteil,
- ein an dem Auslöseteil angeordnetes Perforationselement,
- ein Federmittel, das zwischen dem Lagerteil und dem Auslöseteil angeordnet ist und das Auslöseteil relativ zu dem Lagerteil in die Auslösestellung vorspannt, und
- ein thermisches Auslöseelement, das das Auslöseteil entgegen der von dem Federmittel ausgeübten Vorspannung in der Bereitschaftsstellung hält.

Das passiv thermisch gesteuerte Auslöseventil der Erfindung zeichnet sich dabei dadurch aus, dass das Auslöseteil hülsenartig ausgebildet ist und auf dem Lagerteil aufsitzt und in eine Längsrichtung des Lagerteils auf diesem zwischen der Bereitschaftsstellung und der Auslösestellung bewegbar ist. dieses so bezeichnete und aufgebaute passiv thermisch gesteuerte Auslöseventil ist insbesondere geeignet, für die Bildung einer wie oben beschriebenen Feuerlösch- und/oder Brandschutzeinrichtung verwendet zu werden, ist jedoch auf eine solche Verwendung nicht beschränkt. Es kann ebenso gut z.B. in einer wie in der bereits eingangs genannten DE 199 11 530 C2 beschriebenen Verwendung als Sicherheitsventil für einen Druckgasbehälter eingesetzt werden, oder aber auch als Auslöseventil größer dimensionierter Feuerlösch- und/oder Brandschutzeinrichtungen bzw. -anlagen, z.B. im Rahmen von Sprinkleranlagen.

In der wie oben beschriebenen und beanspruchten Ausgestaltung ist eine besonders zuverlässige und hinsichtlich der Wirksamkeit gut gebildete Konstruktion gegeben, indem das Auslöseteil hülsenartig auf dem Lagerteil aufsitzt. Dies ermöglicht insbesondere eine im Wesentlichen achssymmetrische Gestaltung des Auslöseventils, hierbei im Besonderen eine zentrale und entlang einer Mittelachse gelegene Anordnung des thermischen Auslöseelementes. Hierin unterscheidet sich das erfindungsgemäße passiv thermisch gesteuerte Auslöseventil auch von dem in der bereits erwähnten DE 199 11 530 C2 offenbarten Konstruktion eines ähnlich wirkenden Ventils, die in der genannten Schrift in Fig. 4 dargestellt ist. Dort ist nämlich bedingt durch die Konstruktion das thermische Auslöseelement azentrisch angeordnet, so dass bei einem Auslösen des Auslöseelementes nicht nur ein in Längsrichtung des dort in Form einer Hohlnadel gezeigten Perforationselementes gerichteter Kraftimpuls auftritt, sondern zudem ein quer zu dieser Richtung wirkender Impuls auftreten kann, was zu einer Verkantung bzw. Verkippung führen und die Wirksamkeit dieses Ventils beeinträchtigen kann. Mit der wie beschriebenen erfindungsgemäßen Konstruktion kann dies entsprechend vermieden und eine saubere axiale Auslösekraft und ein entsprechender Impuls erreicht werden.

Mit Vorteil kann gemäß einer vorgeschlagenen Ausgestaltung des erfindungsgemäßen Auslöseventils das Lagerteil mit einer Außenfläche, auf der das hülsenartig gebildete Auslöseteil sitzt, eine Führung für das Auslöseteil bei seiner Bewegung aus der Bereitschaftsstellung in die Auslösestellung bilden. Durch die entsprechende Führung wird noch einmal sichergestellt, dass im Auslösefall eine entsprechende Bewegung des Auslöseteils und damit des Perforationselementes aus der Bereitschaftsstellung in die Auslösestellung erfolgt, in welcher das Perforationselement ein entsprechendes Verschlusselement perforieren kann, um so einen Strömungsweg freizugeben.

Der Umstand, dass das Auslöseteil als hülsenartig ausgebildet bezeichnet wird, bedeutet nicht, dass dieses insbesondere durchgehend zylindrisch die Form einer Hülse aufweist. Hierbei genügt es insbesondere, dass das Auslöseteil einen Hülsenabschnitt aufweist, mit dem es auf dem Lagerteil aufsitzt und entlang des Lagerteils bewegt werden kann. Insbesondere kann das Auslöseteil neben einem solchen Hülsenabschnitt dann einen stirnseitig verschlossenen Kuppelabschnitt aufweisen, der einen entsprechenden Abschluss des Auslöseteils bildet. An einer Innenfläche des Kuppelabschnittes kann dann insbesondere eine Lagerfläche vorgesehen bzw. gebildet sein, die als Widerlager für ein Ende des thermischen Auslöseelementes dient, wobei dieses Ende insbesondere ein axiales Ende sein kann. Somit wird über diese Lagerfläche auf den Kuppelabschnitt und damit auf das Auslöseteil eine entsprechende Haltekraft des thermischen Auslöseelementes übertragen, die das Auslöseteil entgegen der durch das Federmittel aufgebrachten Vorspannung in der Bereitschaftsstellung hält.

Ist das Auslöseteil wie vorstehend beschrieben mit einem dieses stirnseitig verschließenden Kuppelabschnitt ausgebildet, so können in der Außenwand des Auslöseteils seitliche Austrittsöffnungen vorgesehen sein, die das Innere des Auslöseteils mit einer Außenseite verbinden und die insbesondere unmittelbar unterhalb des Kuppelabschnittes angeordnet sind. Derartige Austrittsöffnungen können einem Verteilen von einem ausströmenden Medium dienen, welches im Auslösefall des Auslöseventils durch das Auslöseventil hindurch bis zu den Austrittsöffnungen strömt und dort zu der Außenseite hin freigegeben wird.

In einer möglichen Ausgestaltungsvariante ist das Lagerteil im Wesentlichen kreiszylindrisch gebildet. Auf ein solchermaßen gebildetes Lagerteil kann ein insbesondere ebenfalls mit kreisförmigem Durchmesser versehener Hülsenabschnitt des Auslöseteils aufgesetzt und von diesem besonders gut bei einer Überführung aus der Bereitschaftsstellung in die Auslösestellung geführt werden.

Um das erfindungsgemäße Auslöseventil mit einem entsprechend mit diesem zu verschließenden und im Auslösefall zu öffnenden Behältnis oder Gefäß einfach verbinden zu können, kann das Lagerteil gemäß einer möglichen Ausgestaltung der Erfindung an einem, insbesondere stirnseitigen, Ende eine Anschlussstruktur zum Anschließen an eine und zum Verbinden mit einer mit einem perforierbaren Verschlusselement verschlossenen Austrittsöffnung aufweisen, wobei es sich bei dieser Anschlussstruktur insbesondere um ein Gewinde, z.B. ein Innengewinde, handeln kann.

Das erfindungsgemäße Auslöseventil kann gemäß einer Ausgestaltungsvariante weiterhin ein Abstützlager für das Federmittel aufweisen, welches an dem Auslöseteil angeordnet ist. Dieses Abstützlager kann insbesondere an dem Auslöseteil in einer Längserstreckung auf einer ersten Seite des Auslöseteils angeordnet sein, und das Auslöseteil kann auf einer zweiten, der ersten Seite gegenüberliegenden Seite ein Widerlager für das thermische Auslöseelement aufweisen, wobei dann zwischen dem Abstützlager und dem Widerlager in der Längserstreckung gesehen erst das Federmittel und jenseits des Federmittels das thermische Auslöseelement angeordnet sind. Insbesondere können dabei Federmittel und thermisches Auslöseelement entlang einer Mittelachse der Struktur verlaufend angeordnet sein, um so die oben bereits als vorteilhaft zu erreichend geschilderte Symmetrie und damit die exakte Auslösung des passiv thermisch gesteuerten Auslöseventils zu erreichen.

Das oben beschriebene Abstützlager kann in einer Ausgestaltungsvariante insbesondere gebildet sein durch einen an einander gegenüberliegenden Wandbereichen eines hülsenartigen Abschnittes des Auslöseteils festgelegten, sich quer zu der Längserstreckung des Auslöseteils erstreckenden Lagerstift, der durch Führungsschlitze in dem Lagerteil hindurchtritt. Eine solche Konstruktion bietet neben der bloßen Schaffung des Abstützlagers weitere Vorteile. So kann zum einen durch die Führung des Lagerstiftes in den Führungsschlitzen des Lagerteils eine zusätzliche sichere Führung, insbesondere im Hinblick auf eine Unterbindung einer Rotationsmöglichkeit des Auslöseteils dann, wenn diese ansonsten gegeben wäre, erfolgen. Zudem lassen sich über das Zusammenwirken der Führungsschlitze in dem Lagerteil und des Lagerstiftes entsprechende Anschläge für insbesondere die Auslösestellung realisieren.

In einer weiteren möglichen Gestaltungsvariante des erfindungsgemäßen Auslöseventils kann in dem Lagerteil eine axiale Bohrung vorgesehen sein, in der das Federmittel angeordnet ist und sich einseitig an einem die axiale Bohrung stirnseitig begrenzenden Federlager abstützt. Durch eine solche axiale Bohrung, die insbesondere zentral in dem Lagerteil, d.h. symmetrisch zu einer Mittelachse desselben, geführt ist, kann eine sehr genaue Anordnung des Federmittels und damit eine exakte Lenkung der in die Bereitschaftsstellung gerichteten Vorspannung auf dem Auslöseteil erreicht werden.

Das thermische Auslöseelement kann insbesondere wieder eine sogenannte Thermo-Bulb sein, also allgemein ein einen Innenraum vollständig umschließendes Glasgefäß mit einer in dem Innenraum eingeschlossenen, sich bei einer vorgegebenen Auslösetemperatur bis zum Bersten des Glasgefäßes ausdehnenden Auslöseflüssigkeit.

Das Perforationselement kann verschiedene Formen annehmen, z.B. die eines Dorns, einer Perforationsklinge oder dgl. Besonders bevorzugt wird hier aber eine Perforationsnadel, im Besonderen eine Perforationshohlnadel, die mit ihrem Hohlraum dann sogleich einen Durchgang für die Führung eines im Auslösefall des Auslöseventils in dieses einströmenden Fluids bildet.

In einer weiteren Ausgestaltung kann das Auslöseventil der Erfindung eine Auslösesensorik aufweisen, die ein Signal abgibt, wenn das thermisch gesteuerte Auslöseventil ausgelöst hat. Hierzu können z.B. an elektrisch leitenden Komponenten des Auslöseventils elektrische Kontakte angebracht und diese mit einem elektrischen Schaltkreis verbunden sein, wobei über die elektrisch leitenden Komponenten entweder in der Bereitschaftsstellung ein geschlossener Stromkreis gebildet ist, der durch Einnehmen der Auslösestellung unterbrochen wird und so das Signal auslöst. Dies kann z.B. dadurch erfolgen, dass ein elektrischer Kontakt durch mechanisches Bewegen und Auseinanderbringen von zwei Elementen des Auslöseventils im Übergang von der Bereitschaftsstellung in die Auslösestellung geöffnet wird. Auch ist es möglich z.B. eine dünne Drahtleitung durch den Übergang in die Auslösestellung des Auslöseventils reißen zu lassen oder auf andere Weise zu zerstören, so dass dadurch der Stromkreis unterbrochen wird. Auch kann z.B. ein thermisches Auslöseelement, z.B. ein mit einer Auslöseflüssigkeit gefülltes Glasgefäß, z.B. durch entsprechende Beschichtung elektrisch leitend gebildet und in den Stromkreis integriert ist, diesen bei Auslösen (wenn z.B. das Glasgefäß birst) aber unterbricht. Alternativ kann die Auslösesensorik auch einen in der Bereitschaftsstellung geöffneten Stromkreis enthalten, der durch ein Auslösen des Auslöseventils und Einnehmen der Auslösestellung geschlossen wird, dadurch das Signal auslöst. Dieses Schließen eines Stromkreise kann z.B. bewirkt werden, indem zwei elektrisch kontaktierte Komponenten des Auslöseventils beim Auslösen und Einnehmen der Auslösestellung aufeinander zu bewegt und in mechanischen und elektrischen Kontakt gebracht werden.

Wenn die Auslösesensorik einen in Bereitschaftsstellung geschlossenen Stromkreis enthält, der über das thermische Auslöseelement, insbesondere ein mit einer Auslöseflüssigkeit gefülltes Glasgefäß, z.B. eine Glasampulle, geführt ist, kann dieser Stromkreis auch genutzt werden, um vermittels eines in diesen gespeisten elektrischen Stromes durch die thermische Wirkung des durch den über das thermische Auslöseelement geführten Leitungsabschnitt fließenden elektrischen Stroms, das thermische Auslöseelement gezielt bis auf die Auslösetemperatur zu erwärmen und so eine Fernauslösung zu betreiben. Hierzu kann der entsprechende Stromkreis mit dem über das thermische Auslöseelement geführten Leitungsabschnitt auch ohne eine Auslösesensorik gebildet und rein als Fernauslösung gestaltet sein.

Selbstverständlich können sämtliche der vorstehend geschilderten vorteilhaften Ausgestaltungen auch in Kombination miteinander verwirklicht werden, sofern dies nicht explizit ausgeschlossen ist oder sich für den Fachmann ersichtlich ausschließt. Insbesondere werden mit den verschiedenen Kombinationsmöglichkeiten weitere Vorteile erzielt, so dass eine Kombination der als vorteilhaft beschriebenen Merkmale sich in den verschiedenen Anforderungssituationen als besonders vorteilhaft herausstellen kann.

In einem weiteren Aspekt befasst sich die Erfindung mit einer neuartigen Feuerlösch- und/oder Brandschutzeinrichtung, die erfindungsgemäß gebildet ist aus einem mit einem unter Druck stehenden Löschmedium gefüllten Druckbehälter und einem passiv thermisch gesteuerten Auslöseventil gemäß dem vorstehend beschriebenen ersten Aspekt der Erfindung. Der Druckbehälter weist dabei eine Austrittsöffnung auf, die mit einem mittels eines Perforationselementes perforierbaren Verschlusselement derart verschlossen ist, dass das unter Druck stehende Löschmedium in dem Druckbehälter zurückgehalten ist. Ein solches Verschlusselement kann z.B. eine Verschlussmembran, eine Verschlussfolie, eine Berstscheibe oder dgl. sein. Entscheidend ist hierbei, dass dieses Verschlusselement einerseits einen Rückhalt des Löschmediums sicher gewährleistet und andererseits in seiner Struktur und Eigenschaft derart gestaltet ist, dass es durch das Perforationselement perforiert werden kann, um so die Austrittsöffnung zu eröffnen und einen Austritt des Löschmediums zu ermöglichen.

Wichtig für die erfindungsgemäße Feuerlösch- und/oder Brandschutzeinrichtung ist ferner, dass das passiv thermisch gesteuerte Auslöseventil unmittelbar auf die Austrittsöffnung aufgesetzt ist, d.h. ohne Zwischenschaltung etwaiger weiterer Anschlussleitungen, Verlängerungsleitungen oder dgl. Dies ist deshalb von Bedeutung, da nur auf diese Weise erreicht werden kann, dass die erfindungsgemäße Feuerlösch- und/oder Brandschutzeinrichtung von der angestrebten kompakten und raumsparenden Bauform ist und somit als autarke Einheit für den Brandschutz in auch kleindimensionierten Kompartimenten und Bauelementen, z.B. in mit Gehäusen eingefassten Elektronikkomponenten, integriert werden kann.

Ein weiterer wesentlicher Aspekt ist der Umstand, dass das Auslöseventil passiv thermisch gesteuert ist, was bedeutet, dass eine aktive Auslösesteuerung entfällt, wie sie z.B. bei entsprechenden Sensoren erforderlich ist, die Sensorsignale übermitteln müssen, die von einem entsprechenden Empfänger empfangen und ggf. sogar noch ausgewertet werden müssen. Insbesondere bedeutet passiv thermisch gesteuert in diesem Zusammenhang, dass das Auslöseventil keine eigene Energieversorgung benötigt, insgesamt unabhängig ist von einer von außen angelegten Betriebsspannung bzw. Betriebsenergieversorgung. Derartige thermische Auslöseelemente können z.B. aus einem Schmelzlot gebildete Körper sein, aber auch wie eingangs beschriebene, sogenannte Thermo-Bulbs, also allgemein Glasgefäße, die einen Innenraum vollständig umschließen und bei denen der Innenraum mit einer Auslöseflüssigkeit gefüllt ist, die bei Erreichen einer vorgegebenen Auslösetemperatur aufgrund thermischer Ausdehnung und der damit einhergehenden Druckentwicklung die Wandung des Glasgefäßes zum Bersten bringen und damit das thermische Auslöseelement irreversibel zerstören.

Das Perforationselement, das zu dem Auslöseventil gehört, ist bei der erfindungsgemäßen Feuerlösch- und/oder Brandschutzeinrichtung in einer Bereitschaftsstellung gehalten, wobei dies durch das thermische Auslöseelement geschieht. In der Bereitschaftsstellung ist das Perforationselement ferner in Richtung einer Auslösestellung vorgespannt, was z.B. durch eine entsprechende Feder oder ein anderes, vergleichbar wirkendes Spannmittel geschehen kann. Die Auslösestellung ist dabei derart, dass das Perforationselement, wenn es diese erreicht, das Verschlusselement perforiert und somit die Austrittsöffnung eröffnet, so dass das unter Druck stehende Löschmedium aus dem Inneren des Druckbehälters ausströmen und die Löschwirkung erbringen kann. Erfindungsgemäß ist die Gestaltung des Auslöseventils derart, dass bei einem durch Erreichen einer vorgegebenen Auslösetemperatur hervorgerufenen Auslösen dieses Ventils (kraft eines Ansprechens des thermischen Auslöseelementes) das Perforationselement freigegeben wird und getrieben durch die in der Bereitschaftsstellung auf ihm lastende Vorspannung in die Auslösestellung verfährt.

Es ist aus obiger Darstellung und Schilderung leicht erkennbar, dass mit der Erfindung hier eine sehr kompakt gebildete, hochwirksame Feuerlösch- und/oder Brandschutzeinrichtung angegeben wird, die aufgrund der kompakten Bauform sehr gut auch in eng dimensionierten Bereichen oder Gehäuse angeordnet werden kann, die brandgefährdete Abschnitte oder Bauelemente definieren. Darüber hinaus ist über die Wahl eines Fassungsvermögens bzw. eines Innenvolumens des Druckbehälters eine entsprechende Anpassung möglich, wobei insbesondere die in das Innenvolumen eingefüllte Menge des Löschmediums derart bemessen ist, dass sie ausreicht, in dem Volumen, in welchem die Feuerlösch- und/oder Brandschutzeinrichtung eingesetzt wird, mit entsprechender Wirksamkeit einen Brand zu verhindern bzw. ein bereits entstandenes lokales Feuer zu löschen, dass andererseits eine Beschädigung angrenzender Bereiche dadurch vermieden wird, dass nicht im Übermaße Löschmedium freigesetzt wird.

Hierbei hat sich herausgestellt, dass für eine weite Spanne der Anwendungen Druckbehälter mit einem Innenvolumen von 10 ml bis 1500 ml sehr gut geeignet sind. Denn diese sind, insbesondere wenn geringere Größen gewählt werden, einerseits ausreichend klein bemessen, um auch in engeren Einbausituationen verbaut werden zu können, setzen aber andererseits in ausreichendem Umfang und in ausreichender Menge ein entsprechendes Löschmedium frei, um gesichert eine ausreichende Löschwirkung in einem Brandfalle zu entfalten. Häufig werden dabei Druckbehälter mit Volumina zwischen von bis zu 250 ml, insbesondere von zwischen 50 ml und 250 ml Verwendung finden.

Als Löschmedium wird bevorzugt ein Löschgas verwendet, da dieses in hohem Maße komprimiert werden kann, so dass ein geringes Stauvolumen für das Löschgas bei Auslösung ein ausreichend großes Verdrängungsvolumen für die Löschwirkung garantiert. Dabei kann das Löschgas in dem Druckbehälter insbesondere auch verflüssigt sein, so dass eine noch wirksamere Volumenvergrößerung möglich ist. Das Löschgas ist mit besonderem Vorteil ein Sauerstoff bindendes und/oder Sauerstoff verdrängendes Löschgas. Anstelle eines Löschgases können hier aber auch andere unter Druck stehende Löschmedien verwendet werden, z.B. ein Gemisch aus einem Treibmittel und einem z.B. pulverförmigen oder eine Aerosolform einnehmenden Löschmittel oder eine entsprechende Löschflüssigkeit. Die Verwendung eines Löschgases wird aber bevorzugt, dies einerseits aus den oben bereits geschilderten Gründen, andererseits aber auch, da entsprechende Gase in einem Auslösefall die geringsten Schäden nach sich ziehen, so dass insbesondere von dem Brand nicht betroffene Komponenten und Bauteile, die sich im Umfeld einer größer angelegten Vorrichtung, z.B. eines elektrisch betriebenen Haushaltsgerätes, wie z.B. eines Wäschetrockners, einer Waschmaschine, einer Spülmaschine oder dgl., befinden, nicht in Mitleidenschaft gezogen werden, wenn die erfindungsgemäße Feuerlösch- und/oder Brandschutzeinrichtung auslöst. So kann die Funktionalität eines entsprechend ausgerüsteten größeren Gerätes einfach wiederhergestellt werden, indem die von dem Brand betroffene Komponente, z.B. ein elektronisches Schaltpaneel mit Gehäuseeinfassung, ausgetauscht und gegen ein neues, vorzugsweise erneut mit einer erfindungsgemäßen Feuerlösch- und/oder Brandschutzeinrichtung gesichertes, Bauteil ausgetauscht wird.

Mit Vorteil weist das Auslöseventil der erfindungsgemäßen Feuerlösch- und/oder Brandschutzeinrichtung in einer möglichen Ausgestaltungsform einen mit der Austrittsöffnung verbundenen Medienführungskanal auf und zudem Verteileröffnungen für das Löschmedium, mittels derer eine Verteilung des Löschmediums im Auslösefall erfolgt. Durch den Medienführungskanal gelangt dann das aus der Austrittsöffnung austretende Löschmedium in das Innere des Auslöseventils bis hin zu den Verteileröffnungen, bei denen es sich z.B. um Verteilerdüsen handeln kann, so dass eine gezielte Verteilung des Löschmediums im Auslösefall erfolgen kann. Die Verteileröffnungen können dabei je nach den örtlichen Gegebenheiten gestaltet und angeordnet sein, so dass eine Verteilung des Löschmediums in einer Weise erfolgt, dass dieses unmittelbar und auf möglichst kurzem Wege und schnell in Richtung brandgefährdeter Bereiche abgegeben werden kann.

Im Rahmen einer weiteren bevorzugten Ausführungsform kann der Druckbehälter der erfindungsgemäßen Feuerlösch- und/oder Brandschutzeinrichtung im Bereich der Austrittsöffnung ein erstes Schraubgewinde aufweisen und kann das Auslöseventil in einem Verbindungsabschnitt ein zu dem ersten Schraubgewinde komplementäres zweites Schraubgewinde aufweisen, so dass zum Bilden der Feuerlösch- und/oder Brandschutzeinrichtung der Druckbehälter und das Auslöseventil durch Verschrauben von erstem und zweitem Schraubgewinde verbunden sind. Hierbei kann z.B. das erste Schraubgewinde ein Außengewinde und das zweite Schraubgewinde ein Innengewinde sein. Diese Variante ermöglicht eine einfache Montage der erfindungsgemäßen Feuerlösch- und/oder Brandschutzeinrichtung, wobei zunächst der Druckbehälter mit dem Löschmedium befüllt und durch das Verschlusselement verschlossen wird, welches Verschlusselement hierbei insbesondere im Bereich der Austrittsöffnung auf eine das Schraubgewinde begrenzende Oberkante dieser Austrittsöffnung aufgesetzt ist, und es wird anschlie-βend das Auslöseventil aufgeschraubt. Dabei ist sicherlich einleuchtend, dass die Auslösestellung des Perforationselementes des Auslöseventils derart gestaltet und gelegen ist, dass sie im Bereich des Verbindungsabschnittes, in dem das Auslöseventil das zweite Schraubgewinde aufweist, liegt bzw. das Perforationselement in diesem Bereich in der Auslösestellung das Verschlusselement der Austrittsöffnung des Druckbehälters perforieren und eröffnen lässt.

Weiterhin kann, wie gemäß einer vorteilhaften Weiterbildung der Erfindung vorgesehen, die erfindungsgemäße Feuerlösch- und/oder Brandschutzeinrichtung eine Auslösesensorik aufweisen, die ein Signal abgibt, wenn das thermisch gesteuerte Auslöseventil ausgelöst hat. Eine solche Auslösesensorik kann z.B. eine elektrischen Leiter umfassen, der bei Auslösen des thermischen Auslöseventils unterbrochen wird und so einen Sensorstromkreis unterbricht. Auch kann die Auslösesensorik durch einen im Normalfall offenen Stromkreis gebildet sein, der durch Auslösen des thermischen Auslöseventils und ggf. die Bewegung von Komponenten desselben geschlossen wird und so ein Signal abgibt. Das Signal einer Auslösesensorik kann z.B. für das Auslösen eines Alarmes verwendet werden, es kann aber auch verwendet werden, um weitere automatisch einsetzende Maßnahmen zu steuern, z.B. um weitere Löschmechanismen auszulösen, Feuerschutzabsperrungen zu schließen oder dergleichen.

### Kurze Beschreibung der Zeichnungsfiguren

Weitere Vorteile und Merkmale, insbesondere auch Vorteile der oben genannten Kombinationsmöglichkeiten, ergeben sich aus der nachfolgenden Schilderung eines Ausführungsbeispiels anhand der beigefügten Figuren. Dabei zeigen:
Fig. 1 in einer Schnittdarstellung schematisch den Aufbau einer erfindungsgemäßen Feuerlösch- bzw. Brandschutzeinrichtung;
Fig. 2 in Einzeldarstellungen a bis d die Wirkweise des für die Bildung der erfindungsgemäßen Feuerlösch- bzw. Brandschutzeinrichtung verwendbaren, ebenfalls erfindungsgemäßen passiv thermisch gesteuerten Auslöseventils anhand von vier Momentdarstellungen während eines Auslösevorganges;
Fig. 3 ein Auslöseventil nach der Erfindung mit der Veranschaulichung der Einbindung einer Auslösesensorik; und
Fig. 4 das Auslöseventil aus Fig. 3 in einer entlang der Linie A-A in Fig. 3 genommenen Schnittansicht.

### Beschreibung der Ausführungsarten

Die Figuren sind schematische Darstellungen und zeigen eine beispielhaft mögliche Verwirklichung der Erfindung, ohne diese jedoch auf die konkrete Darstellung und die gezeigten Strukturen und Ausgestaltungen zu beschränken. Insbesondere sind die Figuren dabei nicht etwa maßstabsgerecht oder als vollständige Konstruktionszeichnungen zu verstehen; sie bilden vielmehr bloße Prinzipskizzen und Veranschaulichungen zur Darstellung einer möglichen Umsetzung der hier beschriebenen Erfindung.

In Fig. 1 ist dabei zunächst schematisch in einer Schnittdarstellung eine erfindungsgemäße Feuerlösch- bzw. Brandschutzeinrichtung gezeigt, die mit dem Bezugszeichen 1 versehen ist. Diese Feuerlösch bzw. Brandschutzeinrichtung 1 enthält als wesentliche Komponenten einen Druckbehälter 2 sowie ein passiv thermisch gesteuertes Auslöseventil 10. Der Druckbehälter 2 ist nach Art einer Druckpatrone gestaltet gezeigt und enthält eine äußere Wandung 3, die z.B. aus einem Metall, wie Edelstahl, gebildet sein kann und die ein inneres Volumen 7 umschließt. Der Druckbehälter 2 weist eine Austrittsöffnung 4 auf, die mit einer Verschlussfolie 5 abdichtend verschlossen ist. In einem halsförmigen Bereich nahe der Austrittsöffnung 4 weist der Druckbehälter 2 ein Außengewinde 6 auf. Hier nicht näher dargestellt ist ein in dem inneren Volumen 7 des Druckbehälters 2 eingefülltes und komprimiertes Löschmittel bzw. Löschmedium, welches durch die Verschlussfolie 5 in dem inneren Volumen 7 zurückgehalten und an einem Entweichen durch die Austrittsöffnung 4 gehindert ist. Die Verschlussfolie 5 ist entsprechend stark und belastbar gewählt, so dass sie einem im inneren Volumen 7 herrschenden, durch das komprimierte Löschmittel ausgeübten Druck widerstehen kann.

Das Auslöseventil 10 ist mit einem Anschlussstück, an welchem ein Innengewinde 25 angebracht ist, auf den halsförmigen Abschnitt mit der Austrittsöffnung 4 des Druckbehälters 2 und das dort vorgesehene Außengewinde 6 aufgeschraubt und so mit dem Druckbehälter 2 zu einer Einheit verbunden, die insgesamt die Feuerlösch- bzw. Brandschutzeinrichtung 1 bildet. Insbesondere ist, wie hier gut zu erkennen ist, das Auslöseventil 10 unmittelbar auf den Druckbehälter 2 aufgesetzt und mit diesem verbunden, ohne dass hier etwa eine langgeführte Druckleitung oder dgl. zwischengeschaltet wäre. Entsprechend ist das hier gezeigte Bauteil kompakt gebildet, es kann z.B. eine Längserstreckung von insgesamt etwa 100 mm (Summe der Längen des Druckbehälters 2 und des Auslöseventils 10) aufweisen und einen Gesamtdurchmesser an der breitesten Stelle von etwa 20 bis 25 mm. Das Fassungsvolumen des inneren Volumens 7 des Druckbehälters kann in diesem Beispiel 50 ml bis 100 ml betragen.

Das Auslöseventil 10, das für sich genommen ebenfalls einen gesonderten Gegenstand der Erfindung bildet und insbesondere nicht in einer Verwendung im Rahmen einer wie hier gezeigten Feuerlösch- bzw. Brandschutzeinrichtung beschränkt ist, sondern auch in anderen Verwendungen als thermisch gesteuertes Auslöseventil verwendet werden kann, umfasst zunächst zwei wesentliche Hauptkomponenten, nämlich ein Lagerteil 11, an welchem das Innengewinde 25 ausgebildet ist und welches entsprechend positionsfest mit dem Druckbehälter 2 verbunden ist, und ein Auslöseteil 12. Zu erkennen ist, dass das Auslöseteil 12 hülsenartig auf das Lagerteil 11 aufgesetzt ist, wobei durch das Zusammenwirken einer äußeren Mantelfläche des hier kreiszylinderförmig gebildeten Lagerteils 11 und einer entsprechenden Innenfläche des Auslöseteils 12 eine Führung für eine in Längsrichtung mögliche Bewegung des Auslöseteils 12 relativ zu dem Lagerteil 11 gebildet ist.

An dem Auslöseteil 12 ist ein Perforationselement 13, hier in Form einer Perforationsnadel, insbesondere Perforationshohlnadel, fest angeordnet und erstreckt sich in einer Längsausrichtung in Richtung der möglichen Bewegungsrichtung des Auslöseteils 12 relativ zu dem Lagerteil 11. In dem Lagerteil 11 ist in axialer Richtung eine Bohrung 14 eingebracht, in die eine Druckfeder 14 eingesetzt ist. Diese Druckfeder 14 stützt sich einerseits auf einen Lagerstift 16, der das Lagerteil 11 querend mit der jeweiligen Außenwand des hülsenförmig gebildeten Auslöseteils verbunden ist, und andererseits an einem Federlager 17 ab, welches Federlager 17 durch eine stirnseitige Verjüngung bzw. Anlagekante der Bohrung 14 gebildet ist. Mithin wirkt die Druckfeder 15 als Federmittel zwischen dem Lagerteil 11 und dem Auslöseteil 12 und spannt in der hier in Fig. 1 dargestellten Bereitschaftsstellung des Auslöseventils 10 das Auslöseteil 12 in noch näher zu beschreibender Weise in eine Auslösestellung vor.

Das Lagerteil 11 weist auf seiner dem Federlager 17 gegenüberliegenden äußeren Stirnseite eine trichterförmige Vertiefung 18 auf, die über eine Fortsetzung der Bohrung 14 (mit geringerem Durchmesser) mit dieser Bohrung zur Bildung eines Medienkanals verbunden ist.

In der Außenwand des Lagerteils 11 sind ferner Führungsschlitze 19 gebildet, die als in der axialen Längsrichtung verlaufende Langlöcher bzw. Längsschlitze von dem Lagerstift 16 durchragt werden und diesem eine Bewegungsmöglichkeit entlang der Längsschlitze 19 eröffnen sowie eine Führung bieten.

Das Auslöseteil 12 weist neben einem hülsenförmigen Abschnitt 21, mit dem es auf dem Lagerteil 11 aufsitzt, einen das Auslöseteil 21 an seinem dem Anschlussstück mit dem Innengewinde 25 gegenüberliegenden stirnseitigen Ende verschließenden Kuppelabschnitt 20 auf. Auf einer innenliegenden Fläche des Kuppelabschnittes 20 ist ein Widerlager 22 ausgebildet für ein langgestrecktes, entlang der Längsachse angeordnetes thermisches Auslöseelement 24, das sich mit einem Längsende an dem Widerlager 22 und mit einem zweiten Längsende in der trichterförmigen Vertiefung 18 des Lagerteils 11 abstützt. Das thermische Auslöseelement 24 hält somit das Auslöseventil 10 in seiner Bereitschaftsstellung, indem es verhindert, dass das Auslöseteil 12 sich in Richtung des Druckbehälters 2 bewegt, eine Bewegung, die bei Fehlen des thermischen Auslöseelementes 24 aufgrund der durch die Druckfeder 15 ausgeübten Federkraft ausgelöst werden würde.

Im unmittelbaren Anschluss an den Kuppelabschnitt 20 sind entlang des Umfanges, verteilt in der seitlichen Wand des Auslöseteils 12, Ausströmöffnungen 23 vorgesehen, durch die im Falle einer wie nachstehend noch zu beschreiben ausgelöste Perforation der Verschlussfolie 5 durch das Perforationselement 13 aus dem inneren Volumen 7 ausströmendes Löschmedium, welches zuvor durch den durch die Bohrung 14, den Übertritt in die trichterförmige Vertiefung 18 und den Innebereich des Kuppelabschnittes 20 gebildeten Medienkanal strömt, in radialer Verteilung ausströmen kann. Durch diese Ausströmöffnungen 23 kann aber auch in der Bereitsschaftsstellung das Auslöseelement 24 (hier in Form der Thermo-Bulb) betrachtet und so auf eventuelle Schäden oder Unregelmäßigkeiten, z.B. einen Verlust der in der Regel eingefärbten Auslöseflüssigkeit, hin inspiziert werden. Auch hierin liegt ein Vorteil der erfindungsgemäßen Ausgestaltung, da eine solche Betrachtung des Auslöseelements bei der Konstruktion gemäß der DE 199 11 530 C2 und der dort dargestellten Fig. 4 nicht möglich ist.

Wie bereits beschrieben ist in Fig. 1 das Auslöseventil in einer Bereitschaftsstellung gezeigt.

In einem Auslösefall, in dem das thermische Auslöseelement 24, bei dem es sich um eine sogenannte Thermo-Bulb, also ein einen Innenraum, der mit einer Auslöseflüssigkeit gefüllt ist, vollständig umschließendes Glasgefäß, insbesondere ein beidseitig endseitig verschlossenes Glasröhrchen, handeln kann, auslöst, also durch eine Ausdehnung der Auslöseflüssigkeit zerbirst, löst das Auslöseventil 10 aus, indem das Auslöseteil 12 relativ zu dem Lagerteil 11 bewegt wird, in Fig. 1 in einer Richtung nach unten auf den Druckbehälter 2 zu.

In Fig. 2 ist dies in den Darstellungen a bis d noch einmal veranschaulicht. Fig. 2a zeigt das thermische Auslöseventil noch einmal in der Bereitschaftsstellung, in der das thermische Auslöseelement 24 intakt ist und in seiner zwischen dem Lagerteil 11 und dem Auslöseteil 12 eingespannten Stellung das Auslöseteil 12 in der Bereitschaftsstellung abstützt und zwar gegen die von der Druckfeder 15 ausgeübte und in Richtung einer Auslösestellung wirkende Kraft.

Wird nun aufgrund einer eine Auslösetemperatur übersteigenden Temperaturerhöhung, z.B. ausgelöst durch einen durch die Flamme F in Fig. 2b symbolisierten Brand, das thermische Auslöseelement 24 ausgelöst, indem die darin befindliche Auslöseflüssigkeit aufgrund ihrer Ausdehnung das Glasgefäß sprengt, so entfällt der das Auslöseteil 12 relativ gegenüber dem Lagerteil 11 in der Bereitschaftsstellung haltende "Halter", so dass das Auslöseteil 12 getrieben durch die Druckfeder 15 und die von dieser ausgelöste Kraft in Richtung der in Fig. 2b gezeigten Pfeile P bewegt wird und sich außen auf dem Lagerteil 11 und geführt durch dessen Außenfläche relativ gegenüber diesem entsprechend bewegt bzw. verlagert. Mit D ist angedeutet, dass in diesem Auslösefall die Auslöseflüssigkeit in dem thermischen Auslöseelement 24, das hier eine Thermo-Bulb ist, verdampft.

In Fig. 2c ist nun gezeigt, wie das Auslöseventil 10 die Auslösestellung erreicht hat, in der das Perforationselement 13 ein Verschlusselement, z.B. die Verschlussfolie 5, durchstößt, also perforiert. Gut zu erkennen ist hierbei, dass der Lagerstift 16 geführt in den Führungsschlitzen 19 des Lagerteils 11 bewegt ist in Richtung der Auslösestellung, wobei die Druckfeder 15 sich zumindest zum Teil entspannt hat, ihre Druckkraft auf den Lagerstift 16 übertragen und damit das Auslöseteil 12 in Richtung der Auslösestellung vorangetrieben hat. Nun kann ein zuvor durch das Verschlusselement, z.B. die Verschlussfolie 5 zurückgehaltenes Medium aus einem Behälter, insbesondere das in dem Druckbehälter 2 enthaltene Löschmedium in Richtung des Pfeiles P der Fig. 2c ausströmen und gelangt in das Auslöseventil 10 hinein. Dort strömt es, wie in Fig. 2d schließlich gezeigt ist, weiter entlang des Medienkanals in Richtung der dort gezeigten Pfeile P und tritt in dort mit L bezeichneten Löschmittelwolken aus den Ausströmöffnungen 23 aus.

Besonders hervorzuheben im Hinblick auf die Konstruktion des Auslöseventils 10 ist hier, dass durch die spezielle Gestaltung des Lagerelementes 11 und des hülsenförmig darauf sitzend angeordneten und relativ zu diesem bewegbaren Auslöseelement 12, welches das Perforationselement 13 trägt und die symmetrisch zur Mittelachse des Auslöseventils 10 und hintereinander gesehene Anordnung der Druckfeder 15 und des thermischen Auslöseelementes 24 eine sehr symmetrische Bauform erreicht werden kann mit dem Vorteil einer im Auslösefall sehr exakt in Richtung der gewollten Verlagerung gerichteten Kraft, die durch die Druckfeder 15 ausgeübt wird, ohne dass durch eine asymmetrische Anordnung eines der Elemente hier ungewollte und störende seitliche Impulse hervorgerufen werden. Zudem wird eine sehr exakte und gute Führung des Auslöseteils 12 relativ zu dem Lagerteil 11 erreicht, zum einen durch das Zusammenwirken des mit seiner Außenfläche wie ein Lagerzapfen aufgebauten Lagerteils 11 mit dem hülsenförmigen Abschnitt 21 des Auslöseteils 12, zum anderen durch die zusätzliche Führung, die der Lagerstift 16 in den Führungsschlitzen 19 erfährt.

In den Figuren 3 und 4 ist - hier isoliert und ohne den Druckbehälter - eine Abwandlung eines Auslöseventils 10 dargestellt, in einer Seitenansicht (Fig. 3) und einer entlang der Schnittlinie A-A gemäß Fig. 3 genommenen Schnittansicht (Fig. 4). Dieses Auslöseventil ist in den wesentlichen Elementen und funktionellen Teilen genauso aufgebaut wie das in den Figuren 1 und 2 gezeigte. Daher sind die Elemente, die entsprechend jedenfalls funktionell gleich gebildet sind, auch mit identischen Bezugszeichen versehen. Sie wirken, sofern nachstehend nicht Abweichungen erläutert sind, in der wie oben anhand der Figuren 1 und 2 beschriebenen Weise zusammen. Entsprechend wird im Hinblick auf den Aufbau und die grundsätzliche Funktion des Auslöseelements 10 nach den Figuren 3 und 4 auf die obige Beschreibung zu dem Ausführungsbeispiel nach den Figuren 1 und 2 Bezug genommen.

Ein Unterschied im Aufbau zwischen den Ausführungsbeispielen nach den Figuren 1 und 2 auf der einen und den Figuren 3 und 4 auf der anderen Seite besteht in der Gestaltung des Widerlagers 22, an dem sich das thermische Auslöseelement abstützt. Während bei dem in den Figuren 1 und 2 gezeigten Beispiel dieses Widerlager 22 einfach auf einer Innenfläche des Kuppelabschnitts 20 ausgebildet ist, ist in der Ausgestaltung nach den Figuren 3 und 4 ein Widerlagerteil 26 vorgesehen. Dieses Widerlagerteil 26 ist unter Zwischenlage eines elektrischen Isolierelements 27, das das aus einem elektrisch leitenden Material gebildete Widerlagerteil 26 elektrisch von dem ebenfalls elektrisch leitend gebildeten Auslöseteil 12 isoliert, in eine Öffnung in dem Kuppelabschnitt 20 eingesetzt und weist auf einer im Innern des Auslöseteils 12 liegenden, dem thermischen Auslöseelement 24 zugewandten Fläche das eigentliche Widerlager 22 in Form einer Vertiefung auf. Die Paarung aus Widerlagerteil 26 und elektrischem Isolierelement 27 ist in der Öffnung des Kuppelabschnitts 20, in der diese Paarung eingesetzt ist, festgelegt und fixiert, z.B. durch Presspassung.

Ein in den Figuren oben dargestelltes Ende des Widerlagerteils 26 ist nach außen durch den Kuppelabschnitt 20 derart durchgeführt, dass es frei liegt. Eine elektrische Leitung 28 ist mit einer Klemmschraube 30 an diesem Ende des Widerlagerteils 26 festgelegt und kontaktiert dort das Widerlagerteil 26 elektrisch.

Eine weitere elektrische Leitung 29 ist mit einer Klemmschraube 31 in dem Bereich, in dem auch das Innengewinde 25 ausgebildet ist, an dem Lagerteil 11 festgelegt und dort elektrisch angeschlossen. Das Lagerteil 11 ist ebenfalls aus einem elektrisch leitenden Material gebildet, z.B. Messing oder Edelstahl.

Weiterhin eine Besonderheit ist hier, dass das thermische Auslöseelement 24 mit einer elektrischen Leitung versehen ist, hier mit einer elektrisch leitenden Beschichtung 32, die sich über die gesamte Länge des thermischen Auslöseelements 24 erstreckt. Insbesondere erstreckt sich diese elektrisch leitende Beschichtung 32 durchgehend bis in die Bereiche, in denen das thermische Auslöseelement 24 in der trichterförmigen Vertiefung 18 in dem Lagerteil 11 liegt und dort mit dem Material des Lagerteils 11 in mechanischer Verbindung steht, und auch bis in die Bereiche, in denen das thermische Auslöseelement 24 an dem Widerlager 22 des Widerlagerteils 26 anliegt und dort mit dem Material des Widerlagerteils 26 in mechanischer Verbindung steht. Dadurch ist eine durchgehende elektrische Verbindung von der elektrischen Leitung 28 über das Widerlagerteil 26, die elektrisch leitende Beschichtung 32 und das Lagerteil 11 bis zu der elektrischen Leitung 29 gegeben. So können die beiden elektrischen Leitungen 28 und 29 z.B. mit einer elektrischen Sensorschaltung verbunden werden und kann dadurch ein geschlossener, überwachter Stromkreis geschaffen werden.

Wenn nun aber das thermische Auslöseelement 24 auslöst, also birst, wie dies anhand der Figuren 2 a) bis c) für die gleich wirkende erste Ausführungsform des thermischen Auslöseventils 10 beschrieben ist, wird der durch die elektrisch leitende Beschichtung 32 gebildete Abschnitt der elektrischen Verbindung unterbrochen und somit auch der Stromkreis insgesamt. Ein an dieser Stelle z.B. durch die Sensorschaltung festgestellter Spannungsabfall kann dann als Signal für ein Auslösen des thermischen Auslöseventils 10 und somit auch einer mit diesem ausgerüsteten kompakten Feuerlösch- und/oder Brandschutzeinrichtung 1 gewertet werden. Dieses Signal kann dann wiederum genutzt werden, um z.B. einen Alarm auszugeben, anzuzeigen, dass die Feuerlösch- und/oder Brandschutzeinrichtung 1 ausgetauscht werden muss, andere Aktionen auszulösen, z.B. weitere Löscheinrichtungen zu triggern, oder dergleichen. Dabei ist die hier gewählte Sensorik, die im Normalfall einen geschlossenen Stromkreis aufweist, deshalb gegenüber einer solchen, die erst in einem Auslösefall einen Stromkreis schließt, zu bevorzugen, da sie nicht etwa bei einem Spannungsausfall zu versagen droht, sondern in einem solchen Fall einen Alarm ausgibt.

Die durchgehende elektrische Verbindung von der elektrischen Leitung 28 über das Widerlagerteil 26, die elektrisch leitende Beschichtung 32 und das Lagerteil 11 bis zu der elektrischen Leitung 29 und ein damit aufgebauter Stromkreis kann aber auch alternativ oder zusätzlich zur Bildung einer Auslösesensorik für die Bildung einer Fernauslösung des Ventils genutzt werden. Wenn nämlich ein hoher Strom, sei dies für eine gewisse Dauer oder sogar nur als zeitlich beschränkter Puls, in diese Leitung eingespeist wird, so erwärmt sich aufgrund des elektrischen Widerstandes die leitende Beschichtung 32 und führt dadurch zu einem Wärmeeintrag in die Auslöseflüssigkeit, die dann zu einem Bersten des thermischen Auslöseelements 24 führt, so dass das Ventil dann auslöst.

Es ist dem Fachmann natürlich klar, soll hier aber dennoch betont werden, dass die in den Figuren 3 und 4 gezeigte Ausführungsform des thermischen Auslöseventils für das Bilden der Feuerlösch- und/oder Brandschutzeinrichtung 1 der Erfindung in der wie in Fig. 1 gezeigten Weise mit einem wie dort gezeigten Druckgasbehälter kombiniert werden kann und wird, und dass der Auslöseprozess dann abläuft, wie in den Figuren 2 a) bis c) gezeigt, mit dem Unterschied, dass zusätzlich durch die Auslösesensorik ein Signal ausgegeben wird.

Aus der vorstehenden Beschreibung der Ausführungsbeispiele ist noch einmal deutlich geworden, welche besonderen Eigenschaften und Vorteile sowohl die erfindungsgemäße kompakt gebildete Feuerlösch- und Brandschutzeinrichtung 1 als auch das erfindungsgemäß aufgebaute passiv thermisch gesteuerte Auslöseventil 10 mit sich bringen.

### Liste der Bezugszeichen

1 Feuerlösch- bzw. Brandschutzeinrichtung
2 Druckbehälter
3 Wandung
4 Austrittsöffnung
5 Verschlussfolie
6 Außengewinde
7 inneres Volumen
10 Auslöseventil
11 Lagerteil
12 Auslöseteil
13 Perforationselement
14 Bohrung
15 Druckfeder
16 Lagerstift
17 Federlager
18 trichterförmige Vertiefung
19 Führungsschlitz
20 Kuppelabschnitt
21 hülsenförmiger Abschnitt
22 Widerlager
23 Ausströmöffnung
24 thermisches Auslöseelement
25 Innengewinde
26 Widerlagerteil
27 elektrisches Isolierelement
28 elektrische Leitung
29 elektrische Leitung
30 Klemmschraube
31 Klemmschraube
32 elektrisch leitende Beschichtung
D Dampf
F Flamme
L Löschmedium
P Pfeil

## Patentansprüche

1. Passiv thermisch gesteuertes Auslöseventil, insbesondere zum Bilden einer Feuerlösch-und/oder Brandschutzeinrichtung (1), mit
- einem Lagerteil (11),
- einem relativ zu dem Lagerteil (11) zwischen einer Bereitschaftsstellung und einer Auslösestellung bewegbaren Auslöseteil (12),
- einem an dem Auslöseteil (12) angeordneten Perforationselement (13),
- einem zwischen dem Lagerteil (11) und dem Auslöseteil (12) angeordneten Federmittel (15), das das Auslöseteil (12) relativ zu dem Lagerteil (11) in die Auslösestellung vorspannt, und
- einem thermischen Auslöseelement (24), das das Auslöseteil (12) entgegen der von dem Federmittel (15) ausgeübten Vorspannung in der Bereitschaftsstellung hält, wobei das Auslöseteil (12) zumindest in einem Abschnitt (21) hülsenartig ausgebildet ist,
**dadurch gekennzeichnet, dass** der hülsenartige ausgebildete Abschnitt (21) des Auslöseteils (12) auf dem Lagerteil (11) aufsitzt und in einer Längsrichtung des Lagerteils (11) auf diesem zwischen der Bereitschaftsstellung und der Auslösestellung bewegbar ist.

2. Auslöseventil nach Anspruch 1, **dadurch gekennzeichnet, dass** das Lagerteil (11) mit einer Außenfläche, auf der das zumindest in einem Abschnitt (21) hülsenartig gebildete Auslöseteil (12) sitzt, eine Führung für das Auslöseteil (12) bei seiner Bewegung aus der Bereitschaftsstellung in die Auslösestellung bildet.

3. Auslöseventil nach einem der vorhergehenden Ansprüche, **dadurch gekennzeichnet, dass** das Auslöseteil (12) einen Hülsenabschnitt (21) und einen stirnseitig verschlossenen Kuppelabschnitt (20) aufweist.

4. Auslöseventil nach Anspruch 3, **dadurch gekennzeichnet, dass** an einer Innenfläche des Kuppelabschnittes (20) eine Lagerfläche als Widerlager (22) für ein, insbesondere axiales, Ende des thermischen Auslöseelementes (24) gebildet ist.

5. Auslöseventil nach einem der Ansprüche 3 oder 4, **gekennzeichnet, durch** seitliche Austrittsöffnungen (23) in der Außenwand des Auslöseteils (12), die dessen Inneres mit einer Außenseite verbinden und die insbesondere unmittelbar unterhalb des Kuppelabschnittes (20) angeordnet sind.

6. Auslöseventil nach einem der vorhergehenden Ansprüche, **dadurch gekennzeichnet, dass** das Lagerteil (11) im Wesentlichen kreiszylindrisch gebildet ist.

7. Auslöseventil nach einem der vorhergehenden Ansprüche, **dadurch gekennzeichnet, dass** das Lagerteil (11) an einem, insbesondere stirnseitigen, Ende eine Anschlussstruktur, insbesondere ein Gewinde (25), zum Anschließen an eine und zum Verbinden mit einer mit einem perforierbaren Verschlusselement (5) verschlossenen Austrittsöffnung (4) aufweist.

8. Auslöseventil nach einem der vorhergehenden Ansprüche, **gekennzeichnet durch** ein an dem Auslöseteil (12) angeordnetes Abstützlager (16) für das Federmittel (15).

9. Auslöseventil nach Anspruch 8, **dadurch gekennzeichnet, dass** das Auslöseteil (12) in einer Längserstreckung auf einer ersten Seite das Abstützlager (16) für das Federmittel (15) und auf einer zweiten, der ersten Seite gegenüberliegenden Seite ein Widerlager (22) für das thermische Auslöseelement (24) aufweist, wobei zwischen dem Abstützlager (16) und dem Widerlager (22) in der Längserstreckung gesehen hintereinander zuerst das Federmittel (15) und jenseits des Federmittels (15) dann das thermische Auslöseelement (24) angeordnet sind.

10. Auslöseventil nach einem der Ansprüche 8 oder 9, **dadurch gekennzeichnet, dass** das Abstützlager (16) gebildet ist durch einen an einander gegenüberliegenden Wandbereichen eines Abschnittes (21) des hülsenartigen Auslöseteils (12) festgelegten, sich quer zu der Längserstreckung des Auslöseteils (12) erstreckenden Lagerstift, der durch Führungsschlitze (19) in dem Lagerteil (11) hindurchtritt.

11. Auslöseventil nach einem der vorhergehenden Ansprüche, **gekennzeichnet durch** eine axiale Bohrung (14) in dem Lagerteil (11), in der das Federmittel (15) angeordnet ist und sich einseitig an einem die axiale Bohrung (14) stirnseitig begrenzenden Federlager (17) abstützt.

12. Auslöseventil nach einem der vorhergehenden Ansprüche, **gekennzeichnet durch** ein einen Innenraum vollständig umschließendes Glasgefäß mit einer in dem Innenraum eingeschlossenen, sich bei einer vorgegebenen Auslösetemperatur bis zum Bersten des Glasgefäßes ausdehnenden Auslöseflüssigkeit als thermisches Auslöseelement (24).

13. Auslöseventil nach einem der vorhergehenden Ansprüche, **gekennzeichnet, durch** eine Perforationsnadel als Perforationselement (13).

14. Auslöseventil nach einem der vorhergehenden Ansprüche, **dadurch gekennzeichnet, dass** es eine Auslösesensorik (28, 26, 32, 11, 29) aufweist, die ein Signal abgibt, wenn das thermisch gesteuerte Auslöseventil (10) ausgelöst hat.

15. Auslöseventil nach einem der vorhergehenden Ansprüche, **dadurch gekennzeichnet, dass** es eine elektrisch betätigbare Fernauslöseeinrichtung aufweist.

16. Feuerlösch- und/oder Brandschutzeinrichtung gebildet aus
- einem mit einem unter Druck stehenden Löschmedium (L) gefüllten Druckbehälter (2), der eine Austrittsöffnung (4) aufweist, die mit einem mittels eines Perforationselementes (13) perforierbaren Verschlusselement (5) derart verschlossen ist, dass das unter Druck stehende Löschmedium (L) in dem Druckbehälter (2) zurückgehalten ist, und
- einem unmittelbar auf die Austrittsöffnung (4) aufgesetzten, passiv thermisch gesteuerten Auslöseventil (10) nach einem der vorhergehenden Ansprüche,
wobei das Perforationselement (13) in Richtung einer Auslösestellung vorgespannt und von dem thermischen Auslöseelement (24) in einer von der Auslösestellung verschiedenen Bereitschaftsstellung gehalten ist und wobei das thermische Auslöseelement (24) bei durch Erreichen einer vorgegebenen Auslösetemperatur hervorgerufenen Auslösen das Perforationselement (13) in der Art freigibt, dass es getrieben durch die in der Bereitschaftsstellung auf ihm lastende Vorspannung in die Auslösestellung verfährt, in der es das Verschlusselement (5) perforiert.

17. Feuerlösch- und/oder Brandschutzeinrichtung nach Anspruch 16, **dadurch gekennzeichnet, dass** der Druckbehälter (2) ein Innenvolumen (7) von 10 ml bis 1500 ml aufweist.

18. Feuerlösch- und/oder Brandschutzeinrichtung nach einem der Ansprüche 16 oder 17, **dadurch gekennzeichnet, dass** das Löschmedium (L) ein Sauerstoff bindendes und/oder verdrängendes Löschgas ist.

19. Feuerlösch- und/oder Brandschutzeinrichtung nach einem der Ansprüche 16 bis 18, **dadurch gekennzeichnet, dass** das Auslöseventil (10) einen mit der Austrittsöffnung (4) verbundenen Medienführungskanal aufweist und Verteileröffnungen (23) für das Löschmedium (L), mittels derer eine Verteilung des Löschmediums (L) im Auslösefall erfolgt.

20. Feuerlösch- und/oder Brandschutzeinrichtung nach einem der Ansprüche 16 bis 19, **dadurch gekennzeichnet, dass** der Druckbehälter (2) im Bereich der Austrittsöffnung (4) ein erstes Schraubgewinde (6) aufweist und dass das Auslöseventil (10) in einem Verbindungsabschnitt ein zu dem ersten Schraubgewinde (6) komplementäres zweites Schraubgewinde (25) aufweist, wobei zum Bilden der Feuerlösch- und/oder Brandschutzeinrichtung (1) der Druckbehälter (2) und das Auslöseventil (10) durch Verschrauben von erstem (6) und zweitem (25) Schraubgewinde verbunden sind.

## Claims

1. A passively thermally controlled trip valve, in particular for forming a fire extinguishing and/or fire protection device, with a bearing part (11),
a release part (12) movable relative to the bearing part (11) between a standby position and a release position, a perforation element (13) arranged on the release part (12), a spring means (15) arranged between the bearing part (11) and the release part (12), which biases the release part (12) relative to the bearing part (11) in the release position, and
a thermal release member (24) holding the release part (12) against the bias of the spring means (15) in the standby position,
wherein
the release part (12) is formed like a sleeve at least in a section (21), **characterized in that** the sleeve-like formed portion (21) of the release part (12) is seated on the bearing part (11) and is movable in a longitudinal direction of the bearing part (11) on the latter between the standby position and the release position.

2. The trip valve according to claim 1, **characterized in that** the bearing part with an outer surface, on which at least in a portion (21) sleeve-like formed release part (12) is seated, forms a guide for the release part in its movement from the standby position to the release position.

3. The trip valve according to one of the preceding claims, **characterized in that** the release part (12) has a sleeve portion (21) and a dome portion (20) closed on its front side.

4. The trip valve according to claim 3, **characterized in that** a bearing surface as an abutment (22) is formed on an inner surface of the dome portion (20), for a particularly axial end of the thermal release element (24).

5. The trip valve according to one of claims 3 or 4, **characterized by** lateral outlet openings (23) in the outer wall of the release part (12), which connect the interior thereof with an outer side and which are arranged in particular directly below the dome portion (20).

6. The trip valve according to one of the preceding claims, **characterized in that** the bearing part (11) is formed substantially circular and cylindrical.

7. The trip valve according to one of the preceding claims, **characterized in that** the bearing part (11) has at one, in particular front end, a connection structure, in particular a thread (25), for connection to one and for connecting with an outlet opening (4), hermetically sealed on a perforable closing element (5).

8. The trip valve according to one of the preceding claims, **characterized by** a support bearing (16) for the spring means (15) arranged on the release part (12).

9. The trip valve according to claim 8, **characterized in that** the release part (12) in a longitudinal extent on a first side of the support bearing (16) for the spring means (15) and on a second side, opposite to the first side, an abutment (22) for the thermal release element (24), wherein first the spring means (15) and beyond the spring means (15) then the thermal release element (24) are arranged between the support bearing (16) and the abutment (22) seen in the longitudinal extension, successively.

10. The trip valve according to one of claims 8 or 9, **characterized in that** the support bearing (16) is formed by a bearing pin, which is fixed to opposite wall portions of a section (21) of the sleeve-like release part (12) and which extends transversely to the longitudinal extent of the release part (12) passing through guide slots (19) in the bearing part (11).

11. The trip valve according to one of the preceding claims, **characterized by** an axial bore (14) in the bearing part (11), in which the spring means (15) is arranged and is supported on one spring bearing (17) which delineates the axial bore (14) frontally.

12. The trip valve according to one of the preceding claims, **characterized by** a glass vessel completely enclosing an interior space with a release liquid enclosed in the interior and expanding at a predetermined release temperature until the glass vessel bursts as a thermal release element (24).

13. The trip valve according to one of the preceding claims, **characterized by** a perforation needle as a perforation element (13).

14. The trip valve according to one of the preceding claims, **characterized in that** it has a release sensor (28, 26, 32, 11, 29) which emits a signal when the thermally controlled trip valve (10) has triggered.

15. The trip valve according to one of the preceding claims, **characterized in that** it has an electrically actuated remote release device.

16. The fire-extinguishing and/or fire-protection device formed from a pressure vessel (2) filled with a pressurized extinguishing medium (L) and having an outlet opening (4), which is closed by a closing element (5) which can be perforated by means of a perforation element (13) so that the pressurized extinguishing medium (L) is retained in the pressure vessel (2) and a passively thermally controlled trip valve (10) according to any one of the preceding claims, attached directly to the outlet opening (4),
wherein the perforation element (13) is biased in the direction of a release position and held by the thermal release element (24) in a standby position different from the release position and wherein the thermal release element (24) releases the perforation element (13) once a predetermined release temperature has been reached, in such a manner that, due to the preload which bears on it in the ready position, it moves into the release position whereby it perforates the closure element (5).

17. The fire extinguishing and/or fire protection device according to claim 16, **characterized in that** the pressure vessel (2) has an internal volume (7) of 10 ml to 1500 ml.

18. The fire extinguishing and/or fire protection device according to one of claims 16 or 17, **characterized in that** the extinguishing medium (L) is an oxygen-binding and/or displacing extinguishing gas.

19. The fire extinguishing and/or fire protection device according to one of claims 16 to 18, **characterized in that** the trip valve (10) has a media guide channel connected with the outlet opening (4) and distribution openings (23) for the extinguishing medium (L), by means of which a distribution of extinguishing medium (L) takes place in the event of release.

20. The fire extinguishing and/or fire protection device according to one of claims 16 to 19, **characterized in that** the pressure vessel (2) has a first screw thread (6) in the region of the outlet opening (4) and **in that** the trip valve (10) has a second screw thread (25) complementary to the first screw thread (6) in a connection section, wherein the pressure vessel (2) and the trip valve (10) by screwing the first (6) and second (25) screw thread are connected for forming the fire extinguishing and/or fire protection device (1).

## Revendications

1. Soupape de déclenchement à commande thermique passive, notamment pour la réalisation d'un dispositif d'extinction d'incendie et/ou de protection contre les incendies, avec une partie palier (11),
un élément de déclenchement (12) mobile par rapport à la partie palier (11) entre une position d'attente et une position de déclenchement, un élément de perforation (13) agencé sur la élément de déclenchement (12), un moyen de ressort (15) agencé entre la partie palier (11) et l'élément de déclenchement(12), qui sollicite l'élément de déclenchement (12) par rapport à la partie palier (11) dans la position de déclenchement, et
un élément de déclenchement thermique (24) maintenant l'élément de déclenchement (12) contre la sollicitation du moyen de ressort (15) dans la position d'attente,
dans lequel
l'élément de déclenchement (12) est en forme de manchon au moins dans une section (21),
**caractérisée en ce que** la partie en forme de manchon (21) de l'élément de déclenchement (12) est logée sur la partie palier (11) et est mobile dans une direction longitudinale de la partie palier (11) sur cette dernière entre la position d'attente et la position de déclenchement.

2. Soupape de déclenchement selon la revendication 1, **caractérisée en ce que** la partie palier pourvue d'une surface extérieure, sur laquelle un élément de déclenchement en forme de manchon (12) repose au moins dans une partie (21), constitue un guidage pour l'élément de déclenchement dans son mouvement allant de la position d'attente à la position de déclenchement.

3. Soupape de déclenchement selon l'une quelconque des revendications précédentes, **caractérisée en ce que** l'élément de déclenchement (12) comporte une partie manchon (21) et une partie en forme de dôme (20) refermée sur sa face avant.

4. Soupape de déclenchement selon la revendication 3, **caractérisée en ce qu'**une surface de palier de butée (22) est constituée sur une surface intérieure de la partie dôme (20), par une extrémité particulièrement axiale de l'élément de déclenchement thermique (24).

5. Soupape de déclenchement selon l'une des revendications 3 ou 4, **caractérisée par** des ouvertures de sortie latérales (23) dans la paroi extérieure de l'élément de déclenchement (12), qui relient son côté intérieur avec un côté extérieur et qui sont disposées en particulier directement en dessous de la partie dôme (20).

6. Soupape de déclenchement selon l'une quelconque des revendications précédentes, **caractérisée en ce que** la partie palier (11) est de forme sensiblement circulaire et cylindrique.

7. Soupape de déclenchement selon l'une quelconque des revendications précédentes, **caractérisée en ce que** la partie palier (11) présente à une extrémité, en particulier avant, une structure de connexion, en particulier un filetage (25), pour la connexion à une ouverture de sortie (4) et pour la connexion avec une ouverture de sortie (4), scellée hermétiquement sur un élément de fermeture perforable (5).

8. Soupape de déclenchement selon l'une quelconque des revendications précédentes, **caractérisée par** un palier support (16) pour le moyen à ressort (15) disposé sur l'élément de déclenchement (12).

9. Soupape de déclenchement selon la revendication 8, **caractérisée en ce que** l'élément de déclenchement (12) dans une direction longitudinale sur un premier côté du palier support (16) pour le moyen de ressort (15) et sur un second côté, opposé au premier côté une butée (22) pour l'élément de déclenchement thermique (24), dans lequel d'une part le moyen de ressort (15) et au-delà le moyen de ressort (15) puis l'élément de déclenchement thermique (24) sont disposés entre le palier support (16) et la butée (22) vus successivement dans l'extension longitudinale.

10. Soupape de déclenchement selon l'une des revendications 8 ou 9, **caractérisée en ce que** le palier support (16) est constitué d'un axe de palier, qui est fixé à des parties de parois opposées d'une section (21) de la partie de déclen-chement en forme de manchon (12) et qui se prolonge transversalement à l'étendue longitudinale de l'élément de déclenchement (12) passant à travers des fentes de guidage (19) dans la partie palier (11).

11. Soupape de déclenchement selon l'une quelconque des revendications précé-dentes, **caractérisée par** un alésage axial (14) dans la partie palier (11), dans laquelle le moyen de ressort (15) est disposé et est supporté sur un palier de ressort (17) qui délimite l'alésage axial (14) frontalement.

12. Soupape de déclenchement selon l'une quelconque des revendications précé-dentes, **caractérisée par** un récipient en verre qui entoure complètement un espace intérieur avec un liquide de déclenchement à l'intérieur et se dilatant à une température de déclenchement prédéterminée jusqu'à ce que le récipient en verre explose comme élément de séparation thermique (24).

13. Soupape de déclenchement selon l'une quelconque des revendications précé-dentes, **caractérisée par** une aiguille de perforation comme élément de perforation (13).

14. Soupape de déclenchement selon l'une quelconque des revendications précé-dentes, **caractérisée en ce qu'**elle contient un capteur de déclenchement (28, 26, 32, 11, 29) qui émet un signal lorsque la soupape de déclenchement à commande thermique (10) s'est déclenchée.

15. Soupape de déclenchement selon l'une quelconque des revendications précé-dentes, **caractérisée en ce qu'**elle contient un dispositif de déclenchement à distance actionné électriquement.

16. Dispositif d'extinction d'incendie et/ou de protection contre les incendies formé à partir d'un récipient sous pression (2) rempli d'un agent extincteur sous pression (L) et présentant une ouverture de sortie (4), qui est fermée par un élément de fermeture (5) qui peut être perforé au moyen d'un élément de perforation (13)de telle sorte que le milieu d'extinction sous pression (L) est retenu dans le récipient sous pression (2) et une soupape de déclenchement à commande thermique passive (10) selon l'une quelconque des revendications précédentes, fixée directement à l'ouverture de sortie (4),
dans lequel l'élément de perforation (13) est sollicité dans la direction d'une position de déclenchement et maintenu par l'élément de déclenchement thermique (24) dans une position d'attente différente de la position de déclenchement et dans lequel l'élément de déclenchement thermique (24) libère l'élément de perforation (13) une fois qu'une température de déclenchement prédéterminée a été atteinte, de telle manière que, en raison à la précontrainte appliquée sur celui-ci en position de repos, il se déplace dans la position de déclenchement par laquelle il perfore l'élément de fermeture (5).

17. Dispositif d'extinction d'incendie et/ou de protection contre les incendies selon la revendication 16, **caractérisé en ce que** le récipient sous pression (2) a un volume interne (7) de 10 ml à 1500 ml.

18. Dispositif d'extinction d'incendie et/ou de protection contre les incendies selon l'une des revendications 16 ou 17, **caractérisé en ce que** le milieu extincteur (L) est un gaz d'extinction liant et/ou déplaçant l'oxygène.

19. Dispositif d'extinction d'incendie et/ou de protection contre les incendies selon l'une des revendications 16 à 18, **caractérisé en ce que** la soupape de déclenchement (10) comporte un canal de guidage de produit relié à l'ouverture de sortie (4) et des ouvertures de distribution (23) pour le produit extincteur (L), au moyen duquel le produit extincteur (L) est délivré en cas de déclenchement.

20. Dispositif d'extinction d'incendie et/ou de protection contre les incendies selon l'une quelconque des revendications 16 à 19, **caractérisé en ce que** le récipient sous pression (2) comporte un premier filetage de vis (6) dans la région de l'ouverture de sortie (4) et **en ce que** la soupape de déclenchement (10) comporte un second filetage (25) complémentaire du premier filetage (6) dans une section de connexion, dans lequel le récipient sous pression (2) et la soupape de déclenchement (10) sont vissés en vissant le premier filetage (6) et le second filetage (25) pour constituer le dispositif d'extinction et/ou de protection contre les incendies (1).
